# FASCICULE DE BREVET EUROPEEN

(11) **EP 0 670 688 B1**
(45) Date de publication et mention de la délivrance du brevet: **07.07.1999**
(21) Numéro de dépôt: 93920923.5
(22) Date de dépôt: 23.09.1993
(51) Int. Cl.: A47C 27/08, A61G 7/02, A47C 27/10

(54) **MATELAS MEDICAL**
MEDIZINISCHE MATRATZE
MEDICAL MATTRESS

(43) Date de publication de la demande: 13.09.1995
(73) Titulaire: Bogdanoff, Joseph, F-47200 Marmande (FR)
(72) Inventeur: Bogdanoff, Joseph, F-47200 Marmande (FR)
(74) Mandataire: Thébault, Jean-Louis
(86) Numéro de dépôt international: FR9300927
(87) Numéro de publication internationale: WO9508285

(56) Documents cités:
- FR-A- 2 626 467
- FR-A- 2 688 695
- US-A- 4 517 692

## Description

La présente invention concerne un matelas médical antiescarres pour malades immobilisés sur leur lit.

L'intérêt d'un matelas médical adapté à des malades immobilisés est connu. Il doit permettre au malade de demeurer en position couchée dans les meilleures conditions de confort et d'hygiène.

Dans la mesure du possible, il doit éviter la formation d'escarres en s'adaptant au corps du malade de façon à présenter une surface d'appui maximale.

Pour certains malades grabataires incontinents, le matelas doit permettre l'évacuation des déjections solides et liquides et faciliter la toilette.

Dans le domaine du confort pour assurer une surface d'appui élevée, il est tout naturel de recourir à des matelas de type hydraulique, le matelas lui-même constituant une réserve d'eau chauffée et régulée. On peut citer des canapés ou lits faisant appel à ces principes (brevets US-3.879.598 et CH-551.173). Quelquefois le confort est accru en contrôlant l'environnement, voire en utilisant des dispositifs assurant un mouvement vibratoire à l'eau contenue dans le matelas (brevet US-4.114.215). Toutefois, ces matelas particulièrement confortables ne sont pas adaptés à des malades immobilisés sur leur lit. C'est une des raisons pour lesquelles des matelas ou des dispositifs spécifiques ont été conçus et réalisés. Le plus souvent ils mettent en oeuvre un boîtier et un bassin de réception des déjections et eaux souillées, lequel coulisse dans le boîtier (brevets FR-A-2.087.040 et CH-259.604).

Ces matelas ou ces dispositifs ne sont pas particulièrement confortables et n'évitent pas la formation d'escarres.

Bien qu'il paraisse logique d'allier le confort d'un matelas hydraulique à un dispositif permettant l'évacuation des déjections et eaux souillées, peu de réalisations ont résolu les problèmes posés. On peut citer dans ce domaine un matelas comportant des coussins transversaux dont le coussin central comporte une cavité destinée à récupérer et évacuer les déjections (brevet FR-A-932.263). Un matelas mettant en oeuvre deux circuits air et eau dont la partie centrale, formée de matelas d'eau susceptible d'être alimentés en eau à température et débit/pression régulés est amovible, permet d'assurer à la fois un bon confort au malade alité et de faciliter son hygiène (brevet FR-A-2.626.467).

Bien que ce dernier matelas réponde en grande partie aux problèmes posés, son utilisation est délicate car elle comporte la mise en oeuvre de deux systèmes de fluides, air et eau. Son utilisation tant chez les particuliers qu'en milieu hospitalier manque de rusticité. En outre, s'il présente une nette amélioration par rapport aux matelas et dispositifs existants il n'évite pas complètement la formation d'escarres.

Pour ces différentes raisons le matelas médical pour malades alités pour de longues périodes ou pour grabataires incontinents doit non seulement être confortable et éviter la formation d'escarres tout en permettant une hygiène de vie proche de la normale mais il doit être de conception robuste et rustique et de mise en oeuvre aisée par du personnel non qualifié.

L'invention vise précisément à proposer un tel matelas.

A cet effet, l'invention a pour objet un matelas médical constitué :
- d'une enveloppe tubulaire souple rectangulaire ouverte aux deux extrémités, compartimentée en une zone centrale s'étendant suivant l'axe longitudinal de l'enveloppe, ouverte aux deux extrémités et flanquée, de part et d'autre, d'une zone latérale relativement étroite formant bordure, également ouverte aux deux extrémités ;
- de deux jeux d'éléments en matériau mousse susceptibles d'être insérés à volonté dans les compartiments de bordure ;
- de deux petits matelas d'eau susceptibles d'être insérés à volonté dans ledit compartiment central, lesdits éléments en mousse et matelas d'eau étant disposés dans l'enveloppe de manière sensiblement symétrique par rapport à l'axe central transversal de ladite enveloppe, cependant que les bords en regard des matelas d'eau présentent une concavité en sorte de ménager dans la zone centrale du matelas médical, transversalement à ce dernier, une cuvette ;
- d'un orifice ménagé dans la paroi supérieure de l'enveloppe, dans la partie centrale de ladite cuvette, relié à au moins un conduit souple disposé à l'intérieur de l'enveloppe et débouchant à l'extérieur du matelas en vue de l'évacuation des déjections et eaux souillées :
- et d'un dispositif de fourniture, à l'un et/ou l'autre des deux matelas d'eau, d'eau régulée en température et en débit/pression.

Suivant un mode de réalisation préféré, chaque matelas d'eau est formé d'une enveloppe souple à plusieurs compartiments communiquant entre eux par un ou plusieurs orifices, l'eau entrant et sortant à hauteur de deux compartiments extrêmes de ladite enveloppe, cependant que l'envoi d'eau sous une pression déterminée réglable est effectué suivant un cycle programmable comprenant une phase d'envoi d'eau du dispositif de fourniture dans les matelas d'eau à un débit prédéterminé réglable et une phase de libre retour, à un débit prédéterminé réglable, de l'eau des matelas vers le dispositif de fourniture d'eau.

Un tel matelas permet d'ajuster aux nécessités du moment l'étendue de la cuvette centrale en positionnant à volonté chaque matelas d'eau à l'intérieur de son logement défini par le compartiment central de l'enveloppe, par déplacement relatif du matelas suivant l'axe longitudinal de l'enveloppe, en sorte de rapprocher ou d'éloigner les deux bords concaves en vis à vis des deux matelas d'eau.

De plus, suivant une caractéristique essentielle du dispositif de l'invention, la prévision de cycles successifs de gonflement puis dégonflement des matelas d'eau se traduit par des micromouvements à la surface de chacun desdits matelas, lesquels favorisent la vascularisation du malade alité et évitent par suite la formation d'escarres.

La structure modulaire constituée, d'une part, par l'enveloppe à compartiments et, d'autre part, par les ensembles en mousse et les matelas d'eau amovibles, permet d'incliner éventuellement la demi-partie côté tête du matelas, ou la demi-partie côté pieds, l'une par rapport à l'autre. Elle permet aussi de replier en deux le matelas pour son transport, voire de rouler complètement l'enveloppe après retrait de toute les parties amovibles.

D'autres caractéristiques et avantages ressortiront de la description qui va suivre d'un mode de réalisation d'un matelas médical selon l'invention, description donnée à titre d'exemple uniquement et en regard des dessins annexés sur lesquels :
- Figure 1 est une vue schématique en perspective d'un matelas médical selon un mode de réalisation préféré de l'invention ;
- Figure 2 est une vue schématique partielle d'un petit matelas d'eau du dispositif de la figure 1 ;
- Figure 3 est une vue schématique en coupe transversale suivant l'axe T du matelas médical de la figure 1, installé sur un lit ;
- Figure 4 est une vue schématique en coupe partielle suivant l'axe L du matelas médical de la figure 1, installé sur un lit ;
- Figures 5a et 5b illustrent deux modes de connexion des deux petits matelas d'eau au dispositif de fourniture d'eau régulée, et
- Figure 6 est un schéma fonctionnel d'un dispositif de fourniture d'eau régulée, selon un mode de réalisation préféré.

On a représenté en 1 sur les figures 1, 3 et 4 une enveloppe souple tubulaire, de forme rectangulaire, ouverte à ses deux extrémités. L'enveloppe 1 est par exemple réalisée à l'aide d'une feuille de chlorure de polyvinyle alimentaire repliée et thermosoudée pour former un tube aplati.

A l'aide, par exemple de soudures, on compartimente cette enveloppe 1 afin de délimiter par deux lignes de soudure ou cloisons 2 parallèles aux bords longitudinaux de l'enveloppe rectangulaire 1, d'une part, un compartiment central (3a,3b) s'étendant dans l'axe longitudinal L de l'enveloppe 1, et ouvert aux deux extrémités de cette dernière et, d'autre part, deux compartiments latéraux (4a,4b et 5a,5b), en bordure du matelas, également ouverts aux deux extrémités de l'enveloppe 1.

Pour un matelas de dimension par exemple de 90 cm x 190 cm, le compartiment central (3a,3b) de l'enveloppe 1 a une largeur de l'ordre de 55 à 60 cm et chaque compartiment de bordure (4a,4b ; 5a,5b) a une largeur de l'ordre de 15 à 17,5 cm.

L'enveloppe 1 est, soit fictivement, soit effectivement à l'aide d'une ligne de thermosoudage comme illustré en 6 sur la figure 1, suivant l'axe transversal T de l'enveloppe 1, divisée en deux demi-parties, dites demi-partie de tête et demi-partie de pieds.

Ainsi, fictivement ou non, le compartiment central est divisé en deux parties 3a,3b et les deux compartiments de bordure sont divisés chacun en deux parties respectivement 4a,4b et 5a,5b.

Chaque demi-compartiment central 3a,3b forme comme une poche dans l'ouverture de laquelle peut être inséré un petit matelas d'eau 7a,7b respectivement.

Sur la figure 1, un matelas d'eau 7a est représenté en dehors de l'enveloppe 1, prêt à être inséré dans le compartiment ou poche 3a et l'autre matelas 7b est représenté complètement inséré dans le compartiment ou poche 3b.

Chaque compartiment tubulaire 4a,4b,5a,5b est par ailleurs susceptible de recevoir un élément 8 en matériau mousse, par exemple de la mousse de polyuréthane, soit d'un bloc, de section approximativement rectangulaire, soit, comme représenté sur les dessins, constitué de deux tronçons de tube plein associés 8a,8b.

Sur la figure 1 on a représenté les deux tronçons de mousse associés 8a,8b du compartiment 5a partiellement sortis de ce dernier, alors que dans les autres compartiments (4a,4b,5b) les éléments 8a,8b en matériau mousse sont complètement introduits.

Les dimensions des éléments 8 sont déterminés de façon à ce qu'ils coulissent à frottement doux dans leur logement tubulaire et l'occupent entièrement.

Les matelas d'eau 7a,7b ont une structure souple, déformable et une largeur telle qu'une fois insérés dans leur compartiment 3a,3b, la pression de l'eau dans le matelas 7a,7b plaque la paroi de ce dernier contre la paroi interne du compartiment 3a,3b et empêche tout déplacement intempestif du matelas d'eau une fois en place dans l'enveloppe 1.

Suivant un mode de réalisation préféré des matelas d'eau 7a,7b, ceux-ci sont constitués, comme illustré par les figures 1 et 2, d'une enveloppe souple en matière thermoplastique cloisonnée, par exemple par des lignes de soudure ou cloisons 9, en compartiments juxtaposés 9a,9b,9c,9d,9e,9f, communiquant entre eux par des orifices de passage 10. Les deux compartiments extrêmes 9a et 9f comportent un orifice, respectivement d'entrée d'eau 11 et de sortie d'eau 12, reliés par des canalisations souples 13a,13b à une source 14 d'alimentation en eau régulée en température ainsi qu'en débit/pression.

Suivant une caractéristique importante du dispositif de l'invention, le bord antérieur 15 (côté centre de l'enveloppe 1) est concave en sorte qu'une fois les deux matelas d'eau 7a,7b complètement engagés dans leur compartiment 3a,3b, les deux bords 15 en vis à vis des deux matelas 7a,7b définissent une cuvette 16 de forme lenticulaire, dans la zone centrale du matelas médical, ladite cuvette 16 ayant son axe confondu avec l'axe transversal T de l'enveloppe 1.

De préférence, la partie d'extrémité des matelas 7a,7b tournée vers la cuvette 16 présente un flanc incliné 16' pour donner à la cuvette une configuration évasée.

Au centre de cette cuvette 16 est avantageusement réalisé dans la paroi supérieure de l'enveloppe 1 (voir également figures 3 et 4) un orifice 17 éventuellement obturable par exemple par une bande adhésive médicale perforée 18 et relié à une canalisation souple 19 disposée entre les deux parois de l'enveloppe 1 et débouchant à l'extérieur du matelas médical, sur le côté à hauteur de la cuvette 16. La canalisation 19 n'est pas représentée sur la figure 1 et sur les figures 3 et 4, l'enveloppe 1 ne comporte pas de ligne 6 de soudure entre la paroi supérieure 1a et la paroi inférieure 1b.

Sur les figures 3 et 4, le matelas médical est représenté posé sur un matelas conventionnel 20, de préférence dur, reposant sur le sommier métallique 21 d'un lit 22.

On remarquera sur la figure 4 la cuvette centrale 16 dont la largeur l peut être réglée à volonté en déplaçant à l'intérieur des compartiments 3a,3b les matelas d'eau 7a,7b, dans l'axe L, de façon à éloigner ou au contraire rapprocher les deux bords 15 en vis à vis de part et d'autre de l'orifice 17 d'évacuation des déjections et eaux souillées. Le déplacement des matelas d'eau 7a,7b est possible du fait de l'écart séparant les bords postérieurs 23 desdits matelas des panneaux de tête et de pieds (24) du lit 22.

Sur la figure 4 on a également représenté en 25 un élément tubulaire, réalisé par exemple dans le même matériau que l'enveloppe 1 et soudé à l'extrémité de la paroi supérieure 1a du compartiment 3a. L'élément tubulaire 25 peut être rempli d'eau en particulier chaude et comporte à cet effet deux raccords appropriés 26 obturables, disposés aux extrémités de l'élément 25. L'élément 25 s'étend uniquement sur la largeur du compartiment 3a et sert à caler et réchauffer éventuellement les pieds du patient couché sur le matelas. L'élément 25 peut être vidé de son eau et replié partiellement sous le matelas médical en cas d'inutilisation. L'eau de l'élément 25 est fournie à partir du dispositif 14 ou indépendamment de ce dispositif.

De même, on a représenté dans la zone centrale du matelas, de part et d'autre de la cuvette 16, des pattes souples 27, rabattables sous le matelas 20 (figure 3) pour mieux caler latéralement le matelas médical sur le lit. Des pattes 27 semblables peuvent être prévues aux deux extrémités (de tête et de pied) du matelas.

Sur la figure 1 sont également représentées d'autres pattes souples 28, disposées dans l'axe L et non plus dans l'axe T comme les pattes 27, et destinées à caler le matelas médical sur le lit 22 dans le sens de la longueur, ceci n'étant pas inutile en particulier lorsque le lit ou une partie du lit est inclinée. De telles pattes 28 ne sont pas représentées sur la figure 4.

Sur les figures 5a et 5b sont illustrés deux modes de circulation de l'eau dans les deux matelas d'eau 7a,7b, à partir de la source 14.

Sur la figure 5a, le branchement permet d'alimenter en parallèle les matelas 7a et 7b, alors qu'en figure 5b les matelas 7a,7b sont alimentés en série.

Le passage d'un mode à l'autre s'opère par un jeu de vannes ou robinets à une ou plusieurs voies (29,30) disposés dans les branches de circuit appropriées.

Enfin, en figure 6 est représenté schématiquement et fonctionnellement un dispositif de fourniture d'eau régulée en température et en débit/pression selon l'invention.

Ce dispositif comporte un certain nombre de composants avantageusement regroupés dans une armoire-coffret 31 par exemple accrochée au pied (24) du lit et reliée par des canalisations 13a,13b aux matelas d'eau 7a,7b.

Lesdits composants comprennent une réserve d'eau 32 dans laquelle sont disposés un dispositif de chauffage électrique 33 à commande 34 d'affichage de température et un panier 35 susceptible de recevoir des glaçons.

Une électrovanne 36 et une pompe 37 actionnée par un moteur électrique 38 sont disposés dans le circuit d'alimentation (13a) des matelas 7a,7b à partir de la réserve 32.

Un micro-processeur programmable 39 est relié au dispositif de chauffage 33 et à l'électrovanne 36 et au moteur 37, via un dispositif de temporisation 40 et permet de régler les cycles d'envoi d'eau vers les matelas 7a,7b et de repos au cours duquel la pompe n'est pas en service et l'eau des matelas 7a,7b retourne, par gravité, en particulier sous le poids du patient allongé sur le matelas médical, dans la réserve 32. Les dimensions des circuits d'eau et les paramètres de fonctionnement (débit/pression d'eau et durées respectivement de l'envoi d'eau par la pompe 37 et de retour gravitaire de l'eau vers la réserve 32) sont déterminés de façon qu'à aucun moment les matelas 7a,7b soient complètement dégonflés ou au contraire trop gonflés.

Le dispositif de temporisation 40 et la pompe 37 sont munis de moyens 41,42 de réglage de minutage et de débit/pression respectivement.

Le panier à glaçons 35 permet, en supprimant le chauffage de l'eau dans la réserve 32, d'abaisser si désiré la température de l'eau envoyée dans les matelas 7a,7b.

Sur la figure 6 on a représenté une partie 13'b de la canalisation de retour d'eau à l'extérieur du coffret 31. Cette partie 13'b est en matériau transparent ou translucide afin de permettre un contrôle visuel de la circulation de l'eau.

Bien entendu on peut prévoir pour les matelas 7a,7b deux circuits indépendants d'eau. C'est ainsi que les deux matelas peuvent être alimentés en eau à des températures différentes.

Il est à noter que les trous de passage 10 sont calibrés et répartis de façon à être en nombre plus important du côté du bord 15 afin de forcer l'eau à bien circuler au voisinage de la cuvette centrale 16.

Les cycles de circulation d'eau par la pompe 42 et de retour gravitaire peuvent être séparés par des intervalles de temps, réglables, pendant lesquels aucune circulation d'eau ne se fait, les matelas 7a,7b demeurant statiques.

En régime de cycles successifs, les matelas 7a,7b se gonflent et se dégonflent, ce qui se traduit par des micromouvements à la surface de chacun desdits matelas, lesquels favorisent la vascularisation du malade alité et évitent par suite la formation d'escarres.

Les deux demi-parties, de tête et de pieds, de l'enveloppe 1 peuvent être séparées par la ligne de soudure transversale 6 ou un cloisonnement ménagé entre les parois 1a et 1b. La canalisation 19 peut être doublée par une autre canalisation similaire dirigée de l'autre côté du matelas, la ou les canalisations 19 étant disposées entre les parois 1a,1b.

Les formes et dimensions des éléments en mousse 8 et des matelas d'eau 7a,7b peuvent bien entendu varier, ainsi que la structure interne desdits matelas d'eau.

## Revendications

1. Matelas médical comprenant dans sa partie centrale des matelas d'eau (7a, 7b) reliés à un dispositif (14) de fourniture d'eau régulée en température et en débit/pression, caractérisé en ce qu'il est constitué :
- d'une enveloppe tubulaire souple rectangulaire (1) ouverte aux deux extrémités, compartimentée en une zone centrale (3a, 3b) s'étendant suivant l'axe longitudinal de l'enveloppe, ouverte aux deux extrémités et flanquée, de part et d'autre, d'une zone latérale relativement étroite formant bordure, (4a, 4b ; 5a, 5b) également ouverte aux deux extrémités ; dans ladite zone centrale étant logés lesdits matelas d'eau constitués de deux petits matelas (7a, 7b);
- de deux jeux d'éléments en matériau mousse (8) susceptibles d'être insérés à volonté dans les compartiments de bordure (4a, 4b ; 5a, 5b), lesdits éléments en mousse (8) et matelas d'eau (7a, 7b) étant disposés dans l'enveloppe (1) de manière sensiblement symétrique par rapport à l'axe central transversal (T) de ladite enveloppe, cependant que les bords en regard (15) des matelas d'eau (7a, 7b) présentent une concavité en sorte de ménager dans la zone centrale du matelas médical, transversalement à ce dernier, une cuvette (16) ; et
- d'un orifice (17) ménagé dans la paroi supérieure (1a) de l'enveloppe (1), dans la partie centrale de ladite cuvette (16), relié à au moins un conduit souple (19) disposé à l'intérieur de l'enveloppe (1) et débouchant à l'extérieur du matelas en vue de l'évacuation des déjections et eaux souillées.

2. Matelas médical suivant la revendication 1, caractérisé en ce que chaque matelas d'eau (7a,7b) est formé d'une enveloppe souple à plusieurs compartiments (9a à 9f) communiquant entre eux par un ou plusieurs orifices (10), l'eau entrant et sortant à hauteur de deux compartiments extrêmes (9a,9f) de ladite enveloppe, cependant que l'envoi d'eau sous une pression déterminée réglable est effectué suivant un cycle programmable comprenant une phase d'envoi d'eau du dispositif de fourniture (14) dans les matelas d'eau (7a,7b) à un débit prédéterminé réglable et une phase de libre retour, à un débit prédéterminé réglable, de l'eau des matelas vers le dispositif de fourniture d'eau.

3. Matelas médical suivant la revendication 1 ou 2, caractérisé en ce que les deux parois (1a,1b) de l'enveloppe (1) sont reliées entre elles par une ligne de soudure ou un cloisonnement (6) à hauteur de l'axe transversal (T) de l'enveloppe.

4. Matelas médical suivant l'une des revendications 1 à 3, caractérisé en ce que l'enveloppe (1) est munie sur ses bords de pattes souples (27,28) rabattables sous le matelas ou structure (20) sur lequel repose le matelas médical, à des fins de calage de ce dernier longitudinalement et/ou latéralement.

5. Matelas médical suivant l'une des revendications 1 à 4, caractérisé en ce que le dispositif de fourniture d'eau est constitué par une armoire-coffret (31) regroupant une réserve d'eau (32), un dispositif de chauffage de l'eau (33), une pompe (37) et ses moyens d'entraînement (38), une électrovanne (36), un dispositif de temporisation (40) et un micro-processeur programmable (39) relié au dispositif de chauffage (33), à la pompe (37), à l'électrovanne (36) et au dispositif de temporisation (40), ladite armoire-coffret (31) étant reliée aux matelas d'eau (7a,7b) par des canalisations souples (13a,13b) et des vannes ou robinets (29,30) de distribution sélective de la circulation d'eau dans lesdits matelas d'eau.

6. Matelas médical suivant la revendication 5, caractérisé en ce que ladite réserve d'eau (32) comporte en outre un panier ou analogue & glaçons (35) pour rafraîchir l'eau destinée à l'un et/ou l'autre des matelas d'eau (7a,7b).

7. Matelas médical suivant l'une des revendications 1 à 6, caractérisé en ce que la partie centrale (3a) de la demipartie de pieds de l'enveloppe (1) est prolongée par un élément tubulaire souple (25) gonflable à l'eau, à des fins de calage et réchauffage des pieds.

## Claims

1. Medical mattress comprising in its central part water cavities (7a, 7b) connected to a water supply device (14) regulated for temperature and flow rate/pressure, characterised in that it consists of:
- a rectangular flexible tubular casing (1) open at both ends, compartmentalised into a central area (3a, 3b) extending along the longitudinal axis of the casing, open at the two extremities and flanked, on each side, by a relatively narrow lateral area forming a rim (4a, 4b; 5a, 5b), also open at both ends; in said central area being housed said water cavities consisting of two small cavities (7a, 7b);
- two sets of elements made of foam material (8) able to be inserted as required in the rim compartments (4a, 4b; 5a, 5b), said foam elements (8) and water cavities (7a, 7b) being disposed in the casing (1) substantially symmetrically with respect to the transverse central axis (T) of said casing, whilst the facing edges (15) of the water cavities (7a, 7b) have a concavity so as to form, in the central area of the medical mattress, transversely to the latter, a bowl (16); and
- an orifice (17) provided in the top wall (1a) of the casing (1), in the central part of said bowl (16), connected to at least one flexible pipe (19) disposed inside the casing (1) and opening out outside the mattress with a view to discharging dejecta and soiled water.

2. Medical mattress according to Claim 1, characterised in that each water cavity (7a, 7b) is formed by a flexible casing with several compartments (9a to 9f) communicating with each other through one or more orifices (10), the water entering and leaving at two end compartments (9a, 9f) of said casing, whilst the water is sent at a given adjustable pressure in a programmable cycle comprising a phase of sending water from the supply device (14) into the water cavities (7a, 7b) at a predetermined adjustable rate and a phase of free return, at a predetermined adjustable rate, of the water from the cavities to the water supply device.

3. Medical mattress according to Claim 1 or 2, characterised in that the two walls (1a, 1b) of the casing (1) are connected together by a welding line or a partitioning (6) at the transverse axis (T) of the casing.

4. Medical mattress according to one of Claims 1 to 3, characterised in that the casing (1) is provided, on its edges, with flexible lugs (27, 28) which can be folded down under the mattress or structure (20) on which the medical mattress is resting for the purpose of fixing the latter longitudinally and/or laterally.

5. Medical mattress according to one of Claims 1 to 4, characterised in that the water supply device consists of a cabinet or box (31) containing a water tank (32), a water heating device (33), a pump (37) and its drive means (38), a solenoid valve (36), a timing device (40) and a programmable microprocessor (39) connected to the heating device (33), to the pump (37), to the solenoid valve (36) and to the timing device (40), said cabinet or box (31) being connected to the water cavities (7a, 7b) by flexible tubes (13a, 13b) and valves or cocks (29, 30) for the selective distribution of the circulation of water in said water cavities.

6. Medical mattress according to Claim 5, characterised in that said water tank (32) also contains a basket or the like with ice cubes (35) for cooling the water intended for one and/or other of the water cavities (7a, 7b).

7. Medical mattress according to one of Claims 1 to 6, characterised in that the central part (3a) of the foot half-part of the casing (1) is extended by a flexible tubular element (25) inflatable with water, for the purpose of wedging and heating the feet.

## Patentansprüche

1. Medizinische Matratze, die in ihrem Mittelteil Wasserkissen (7a, 7b) enthält, die mit einer Zuführvorrichtung (14) für Wasser verbunden sind, dessen Temperatur und Durchsatz/Druck geregelt werden, dadurch gekennzeichnet, daß sie gebildet ist aus:
- einer rechtwinkligen, weichen, rohrförmigen Hülle (1), die an den beiden Enden offen ist und in eine Mittelzone (3a, 3b), die sich längs der Längsachse der Hülle erstreckt, an ihren beiden Enden offen ist und beidseitig von einer verhältnismäßig schmalen seitlichen, ebenfalls an ihren beiden Enden offenen Zone unter Bildung einer Einfassung (4a, 4b; 5a, 5b) unterteilt ist; wobei sich in der Mittelzone die Wasserkissen befinden, die aus zwei kleinen Matratzen (7a, 7b) gebildet sind;
- zwei Sätzen von Schaumstoffelementen (8), die in die Unterteilungen der Einfassung (4a, 4b; 5a, 5b) beliebig einschiebbar sind, wobei die Schaumstoffelemente (8) und die Wasserkissen (7a, 7b) in der Hülle (1) im wesentlichen symmetrisch in bezug auf die transversale Mittelachse (T) der Hülle angeordnet sind, während die gegenüberstehenden Ränder (15) der Wasserkissen (7a, 7b) eine Konkavität aufweisen, derart, daß in der Mittelzone der medizinischen Matratze quer zu dieser eine Schale (16) vorgesehen ist;
- einer Öffnung (17), die in der oberen Wandung (1a) der Hülle (1) im mittleren Abschnitt der Schale (16) ausgebildet ist und mit wenigstens einer biegsamen Leitung (19) verbunden ist, die in der Hülle(1)angeordnet ist und außerhalb der Matratze mündet, um Exkremente und Schmutzwasser abzuführen.

2. Medizinische Matratze nach Anspruch 1, dadurch gekennzeichnet, daß jedes Wasserkissen (7a, 7b) aus einer weichen Hülle mit mehren Unterteilungen (9a bis 9f) gebildet ist, die miteinander über eine oder mehrere Öffnungen (10) in Verbindung stehen, wobei das Wasser auf seiten zweier äußerer Unterteilungen (9a, 9f) der Hülle eintritt und austritt und wobei die Beschickung mit Wasser, das mit einem regelbaren bestimmten Druck beaufschlagt ist, gemäß einem programmierbaren Zyklus erfolgt, der eine Phase der Zuführung von Wasser von der Zuführvorrichtung (14) in die Wasserkissen (7a, 7b) mit einem regelbaren, vorgegebenen Durchsatz und eine Phase freien Rücklaufs des Wassers von den Kissen zur Wasserzuführvorrichtung mit einem regelbaren, vorgebenen Durchsatz umfaßt.

3. Medizinische Matratze nach Anspruch 1 oder 2, dadurch gekennzeichnet, daß die beiden Wandungen (1a, 1b) der Hülle (1) durch eine Schweißlinie oder eine Trennwand (6) auf Höhe der Querachse (T) der Hülle miteinander verbunden sind.

4. Medizinische Matratze nach einem der Ansprüche 1 bis 3, dadurch gekennzeichnet, daß die Hülle (1) an ihren Rändern mit biegsamen Fortsätzen (27, 28) versehen ist, die unter die Matratze oder unter einen Aufbau (20), auf dem die medizinische Matratze liegt, geschlagen werden können, um diese letztere in Längsrichtung und/oder in seitlicher Richtung zu festzustellen.

5. Medizinische Matratze nach einem der Ansprüche 1 bis 4, dadurch gekennzeichnet, daß die Wasserzuführvorrichtung aus einem kastenförmigen Gehäuse (31) gebildet ist, umfassend einen Wasserbehälter (32), eine Wasserbeheizungsvorrichtung (33), eine Pumpe (37) und deren Antriebsmittel (38), ein Elektroventil (36), eine Zeitabschaltvorrichtung (40) und einen programmierbaren Mikroprozessor (39), der mit der Beheizungsvorrichtung (33), mit der Pumpe (37), mit dem Elektroventil (36) und mit der Zeitabschaltvorrichtung (40) verbunden ist, wobei das kastenförmige Gehäuse (31) mit den Wasserkissen (7a, 7b) über biegsame Leitungen (13a, 13b) und Ventile oder Hähne (29, 30) zur wahlweisen Verteilung des zirkulierenden Wassers in die Wasserkissen verbunden ist.

6. Medizinische Matratze nach Anspruch 5, dadurch gekennzeichnet, daß der Wasserbehälter (32) zudem einen Korb (35) oder dergleichen mit Eiswürfeln enthält, um das für das eine und/oder andere Wasserkissen (7a, 7b) bestimmte Wasser zu kühlen.

7. Medizinische Matratze nach einem der Ansprüche 1 bis 6, dadurch gekennzeichnet, daß der Mittelteil (3a) des fußseitigen Halbabschnitts der Hülle (1) durch ein weiches, röhrenförmiges Element (25) verlängert ist, das mit Wasser befüllbar ist, um die Füße zu stützen und zu erwärmen.
